# EUROPÄISCHE PATENTSCHRIFT

(11) **EP 0 205 841 B1**
(45) Veröffentlichungstag und Bekanntmachung des Hinweises auf die Patenterteilung: **09.08.1989**
(21) Anmeldenummer: 86106088.7
(22) Anmeldetag: 03.05.1986
(51) Int. Cl.: F23G 7/06

(54) **Mobile thermische Nachverbrennungsanlage für ein verbrennbares Abgasgemisch**
Mobile thermal after-burning installation for a combustible waste gas mixture
Installation mobile de postcombustion thermique pour un mélange de gaz d'échappement combustible

(30) Priorität: 04.05.1985 DE 3516085
(43) Veröffentlichungstag der Anmeldung: 30.12.1986
(73) Patentinhaber: VEBA OEL Entwicklungs-Gesellschaft mbH, 45896 Gelsenkirchen (DE)
(72) Erfinder: Klein, Wolf-Dieter, D-4350 Recklinghausen (DE)
(74) Vertreter: Lindner, Wolfgang

(56) Entgegenhaltungen:
- FR-A- 2 404 173
- SU-A- 1 079 954

## Beschreibung

Die Erfindung betrifft eine mobile thermische Nachverbrennungsanlage für ein verbrennbares Abgasgemisch der im Oberbegriff des Patentanspruches 1 bezeichneten Art.

Ein Verfahren zur gemeinsamen Verbrennung von fluiden Brennstoffen unterschiedlicher Art in zwei hintereinandergeschalteten Brennkammern unter Beaufschlagung mit gegensinnig verdrallten tangential zugeführten Luftströmen ist beispielsweise aus der SU-PS 1 079 954 bekannt geworden.

Aus der FR-OS 2404173 ist eine Anlage zur Verbrennung verbrennbarer Abgase bekannt mit einem zylindrischen Gehäuse, mit einer darin angeordneten ersten Brennkammer, in die Brennstoff wie Heizöl, Erdgas oder dergleichen und Verbrennungsluft eingeführt werden, und mit einer in Längsrichtung an die erste Brennkammer anschließenden zweiten Brennkammer, ferner mit zwei ringzylinderförmigen Mantelräumen zwischen den Brennkammern und dem Gehäuse, von denen der eine tangential mit Verbrennungsluft und der andere tangential mit den zu verbrennenden Abgasen beaufschlagt wird und aus denen die Luft bzw. die Abgase durch entsprechende Öffnungen in die Brennkammern eingeleitet werden.

In den Produktionsanlagen von Raffinerien und petrochemischen Anlagen fallen in gewissen Zeitabständen zwangsweise Abgase an, die entstehen bei Reinigungsarbeiten vor Reparaturen wie Abbeizvorgängen in Kolonnen, Apparaten und Kühlern, Restentspannungsvorgängen bei Anlagenteilen und Apparaten sowie Regenerierprozessen z. B. bei der Wiederaufarbeitung von inaktiv gewordenen Katalysatoren. Als Begleitsubstanzen können diese Abgase aliphatische oder aromatische Kohlenwasserstoffe, geruchsintensive Schwefelwasserstoffverbindungen, geruchsintensive Stickstoffverbindungen u. dgl. enthalten.

Derartige Abgasgemische enthalten einen oder mehrere Vertreter aus der Gruppe aliphatischer, gesättigter oder ungesättigter, oder aromatischer Kohlenwasserstoffe, Kohlenmonoxid, Wasserstoff, Schwefelwasserstoff, Ammoniak neben wechselnden Mengen Stickstoff, Kohlendioxid, Sauerstoff, Argon, Wasserdampf sowie ggf. Staub-, Rußpartikel oder auch kondensierte Flüssigkeitsbestandteile.

Hieraus ergab sich das Bedürfnis für eine mobile thermische Nachverbrennungsanlage, die in Raffinerien oder petrochemischen Betrieben eingesetzt werden kann und mit Hilfe derer anfallende Abgase gefahrlos und kostengünstig umgewandelt werden können. Der Erfindung liegt weiterhin die Aufgabe zugrunde, eine Vorrichtung der gattungsgemäßen Art derart auszubilden, daß durch Rückgewinnung der Verbrennungswärme und durch Konditionierung der einzusetzenden Abgase der Verbrauch der einzusetzenden Zusatzenergie wie Heizöl, Erdgas oder dgl. so gering wie möglich gehalten wird.

Diese Aufgabe wird gemäß der Erfindung dadurch gelöst, daß die Merkmale a) bis c) des Kennzeichens des Patentanspruches 1 verwirklicht sind.

In den durch thermische Verbrennung umzuwandelnden Abgasen sind bei den in Betracht kommenden Anwendungen der vorliegenden Vorrichtung häufig noch aerosolbildende Bestandteile wie z. B. feine Flüssigkeitströpfchen, Nebel oder dgl. enthalten. Auch diese Begleitstoffe müssen, bevor sie in einer thermischen Verbrennung umgewandelt werden, zunächst in den gasförmigen Zustand übergeführt werden, was zu einer Erhöhung der erforderlichen Verweilzeit und des Bedarfs an Zusatzenergie führt. Hieraus ergibt sich die Aufgabe, diese Begleiter zunächst abzutrennen und gesondert aufzuheizen.

Handelt es sich bei den aerosolbildenden Bestandteilen um Wasser, so ist es ebenfalls zweckmäßig, dieses vor Beaufschlagung der Brennkammer 4 abzutrennen, wodurch ein weitgehend vorgetrocknetes Abgasgemisch in die Brennkammer 4 gelangt.

Zur Lösung dieser weiteren Aufgabe können nach einer vorteilhaften Ausgestaltung der Erfindung gemäß Patentanspruch 2 die aerosolbildenden Bestandteile, beispielsweise kondensierte Flüssigkeitsanteile, Staub- oder Rußpartikel dadurch abgetrennt und zwecks Aufheizung und anschließender Verbrennung in die Brennkammer 2 geleitet werden, daß im Mantelraum der Brennkammer 2 schaufelförmige in Abstromrichtung gesehen konkave Anströmelemente 8 in bestimmter Anordnung über die Umfangsfläche verteilt vorgesehen sind, die mit durch die Brennkammerwandung in die Brennkammer 2 führenden Einströmdüsen 9 in Verbindung stehen.

Das mit Aerosolen (Flüssigkeitströpfchen oder Feststoffe) behaftete Abgas wird tangential dem Mantelraum von Brennkammer 2 zugeführt. Der Mantelraum ist der Raum zwischen Brennkammer 2 und einem Außenzylinder. Das Abgas bewegt sich im Mantelraum spiralenförmig um Brennkammer 2. Die Aerosole werden deshalb, abhängig vom Durchmesser und ihrer Schwebegeschwindigkeit, in Richtung Außenzylinder getrieben. Gegen die spiralförmige Strömung des Gases sind im rechten Winkel zur Strömungsrichtung Abscheidebleche angebracht, die als Anströmelemente 8 bezeichnet sind. Diese Anströmelemente 8 sind gegen die Strömungsrichtung geneigt und stehen in mehreren Reihen hintereinander, so daß die Gase zwangsweise umgelenkt werden. Aerosole, die im Gasstrom mitgetragen werden, werden somit durch die Anströmelemente 8 aufgrund der Gasumlenkung abgeschieden. Diejenigen Aerosolbestandteile, die sich am Außenzylinder aufgrund der Zentrifugalkraft aufkonzentriert haben, werden durch die Anströmelemente vom Außenzylinder « abgestreift », da die Anströmelemente mit dem Außenzylinder bündig abschließen. Zwischen dem Mantelraum und dem Brennkammerraum entsteht ein erhebliches Druckgefälle dadurch, daß ein Druckverlust zwischen Mantelraum und Brennkammerraum aufgrund der Geschwindigkeitsdifferenz auftritt. Dadurch wird an den Anströmelementen 8 eine Strömung vorzugsweise der hier angereicherten Aerosolbestandteile durch die Einströmdüsen 9 in die Brennkammer 2 bewirkt. Durch diese Druckdifferenz erfolgt ein Absaugen der am Anströmelement gesammelten Aerosole, die über die Einströmdüse 9 in die heißen Verbrennungsgase eingemischt werden.

Die Überführung der Flüssigkeitsteilchen oder der aerosolbildenden Bestandteile in der Abgasströmung aus dem Brennkammer 2 umgebenden Mantelraum in die Brennkammer 2 bzw. die Abtrennung von Wasserbestandteilen wird durch die mit 10 in dem Fließschema der Figur 1 bezeichnete schematisch dargestellte Flüssigkeitsabscheidung bzw. die Druckdifferenz zwischen der Brennkammer und den Anströmelementen 8 mit den Einströmdüsen 9 nach Figur 2 bewirkt. In Brenner (n) 1 wird durch Einsatz von Zusatzenergie nämlich Verbrennung von Heizöl EL oder dgl. mit auf beispielsweise 180°C vorgewärmter Luft 14 heißes Rauchgas 17 erzeugt, welches zur Aufheizung der Abgasbestandteile dient.

In das heiße Rauchgas 17 in Brennkammer 2 werden die aus dem Abgasgemisch 16 durch ggf. im Mantelraum der Brennkammer 2 angeordnete Anströmelemente 8 in Verbindung mit in Brennkammer 2 führenden Einströmdüsen 9 abgetrennten Flüssigkeitsanteile eingeleitet, verdampft und ggf. mitverbrannt.

In der Mischdüse 3 wird das ggf. von Flüssigkeitsanteilen oder sonstigen aerosolbildenden Bestandteilen befreite mit einem Drall beaufschlagte restliche Abgasgemisch mit auf beispielsweise 150°C vorgewärmter und gegensinnig verdrallter Verbrennungsluft 15 vermischt und in die Brennkammer 4 eingeleitet. Die Temperatur in der Brennkammer 4 beträgt beispielsweise 850 °C.

Die die Brennkammer 4 verlassenden Rauchgase 17 dienen zur Wärmerückgewinnung mittels in den Kamin 5 eingebauter Wärmetauscher 11, 12 und 13. In dieser Wärmerückgewinnung wird beispielsweise das zu verbrennende kalte Abgas 16 durch das Rauchgas auf 700 °C; und die Ölverbrennungsluft 14 auf 180°C aufgewärmt. Das Rauchgas kühlt sich dabei auf beispielsweise 230 bis 250 °C ab.

Beispielsweise durch Ausstattung dir Anlage mit mehreren Einzelbrennern und durch eine über die Sauerstoffmenge im Rauchgas i gesteuerte Kaskadenregelung der Luftversorgung der Brenner kann sichergestellt werden, daß' ein Restsauerstoffgehalt von weniger als 5 Völ.⁼% im Rauchgas eingehalten wird.

Das Wärmerückgewinnungssystem ist beispielsweise als Wärmetauscherturm i ausgebildet, der kippbar ausgeführt sein kann und gleichzeitig als Kamin 5 genutzt wird.

In der Mischdüse 3 können gefahrlos Abgase bei hohem Temperaturniveau mit Luftsauerstoff gemischt und der Verbrennung in Brennkammer 4 zugeführt werden. Durch den ringförmigen Einströmkanal 6 wird der Mischdüse das vorgewärmte Abgasgemisch mit einer Drallströmung zugeführt. Durch den ringförmigen Einströmkanal 7 wird mit gegenläufigem Drall die vorgewärmte Verbrennungsluft (Zusatzluft) zugegeben. Hierdurch erfolgt eine intensive Vermischung und in Abhängigkeit von den Geschwindigkeiten der Einsatzgase gelangt das zündfähige Abgas-Zusatzluft-Gemisch unter einem hohen Schergradienten in die Brennkammer 4. Die Brennkammern sind zweckmäßig mit einer feuerfesten Ausmauerung 22 versehen. Die Brennkammer 2 wird vorzugsweise bei Temperaturen zwischen 1 200 und 2 000 °C betrieben, die Brennkammer 4 vorzugsweise bei Temperaturen zwischen 800 und 1 400 °C.

In dem Fließschema der Figur 1 ist die Gesamtkonfiguration der vorgeschlagenen mobilen thermischen Nachverbrennungsanlage schematisch dargestellt. Die verwendeten Bezugszeichen sind nachfolgend nochmals zusammengestellt :
1 Brenner
2 Hochtemperaturbrennkammer
3 Mischdüse
4 Niedertemperaturbrennkammer
5 Kamin
10 Flüssigkeitsabscheidung bzw. Abscheidung von Aerosolbestandteilen
11 Wärmetauscher für Abgas
12 Wärmetauscher für Zusatzluft
13 Wärmetauscher für Verbrennungsluft
14 Verbrennungsluft für Zusatzenergie (Heizöl oder Erdgas)
15 Zusatzluft
16 Abgas
17 Rauchgas
18 Zusatzenergie (Heizöl oder Erdgas)

In dem schematisierten Längsschnitt der Figur 2 ist eine thermische Nachverbrennungsanlage wie beschrieben und in den Ansprüchen definiert unter Einzeichnung der Hauptströmungslinien für das zu verbrennende Abgas, für die Zusatzluft sowie das entstandene Rauchgas dargestellt. Die verwendeten Bezugszeichen sind wie folgt nochmals zusammengestellt :
1 Brenner
2 Hochtemperaturbrennkammer
3 Mischdüse
4 Niedertemperaturbrennkammer
5 Kamin
6 Einströmkanal für Abgasgemisch
7 Einströmkanal für Zusatzluft
8 Anströmelemente
9 Einströmdüsen
11 Wärmetauscher für Abgas
12 Wärmetauscher für Zusatzluft
13 Wärmetauscher für Verbrennungsluft
14 Verbrennungsluft
15 Zusatzluft
16 Abgas
17 Rauchgas
18 Zusatzenergie (Heizöl oder Erdgas)
20 Zusatzluftführung
21 Abgaszuführung
22 Ausmauerung

In der Figur 3 ist ein Längsschnitt der Brennkammer 2 mit den in dem Mantelraum angeordneten Anströmelementen 8 und den in die Brennkammer 2 führenden Einströmdüsen 9 gezeigt.

In der Figur 4 sind als Ansicht « A " die über den Mantelraum angeordneten Anströmelemente 8 mit den Eintrittsöffnungen der Einströmdüsen 9 gezeigt.

Figur 5 zeigt in einer anderen Ansicht als Schnitt ce B" die Anströmelemente 8 und die Brennkammerwandung führenden Einströmdüsen 9.

## Patentansprüche

1. Mobile thermische Nachverbrennungsanlage für ein ggf. Staub-, Rußpartikel, kondensierbare Anteile oder kondensierte Flüssigkeitsanteile enthaltendes verbrennbares Abgasgemisch, bestehend aus einer in Längsrichtung aufeinanderfolgenden baugruppenartigen Anordnung von Brenner(n) (1) für Zusatzenergie wie Heizöl, Erdgas oder dgl., Hochtemperaturbrennkammer (2), Niedertemperaturbrennkammer (4) jeweils mit die Brennkammern umgebenden ringzylinderförmigen Mantelräumen, an den Mantelraum der Hochtemperaturbrennkammer (2) abstromseitig anschließendem ringspaltförmigem Einströmkanal (6) einer ringförmigen Mischdüse (3), die durch den Einströmkanal (6) mit dem zu verbrennenden Abgasgemisch (16) beaufschlagt wird, nach oben umgelenktem Kamin (5) sowie Zuführungen für die Zusatzenergie (18), für Verbrennungsluft (14), für Zusatzluft (15) sowie für das zu verbrennende Abgasgemisch (16) mit Wärmeaustauschvorrichtungen (11, 12, 13) für die Vorwärmung der Verbrennungsluft, der Zusatzluft sowie des Abgasgemisches (16) zur Aufheizung und Verbrennung mittels in Brenner(n) (1) generierter Stütz- flamme(n) in der Hochtemperaturbrennkammer (2) und der Niedertemperaturbrennkammer (4), gekennzeichnet durch folgende Merkmale
a) die Zuleitung (16) des Abgasgemisches mündet aufstromseitig tangential in den Mantelraum der Hochtemperaturbrennkammer (2) und führt das Abgasgemisch über gebogene Leitschaufeln zur Drallerzeugung in Abstromrichtung der zwischengeschalteten ringförmigen Mischdüse (3) zu,
b) die Zuleitung (15) der Zusatzluft mündet abstromseitig tangential in den Mantelraum der Niedertemperaturbrennkammer (4) und führt die Zusatzluft über gebogene Leitschaufeln zur gegensinnigen Drallerzeugung bezogen auf den Drall des Abgasstromes sowie einen weiteren ringförmigen Einströmkanal (7) der Mischdüse (3) zu.
c) die Mischdüse (3), in der die Einsatzströme in einer Scherströmung zusammengeführt werden, ist aufstromseitig peripher von der Niedertemperaturbrennkammer (4) angeordnet.

2. Nachverbrennungsanlage nach Anspruch 1, dadurch gekennzeichnet, daß im Mantelraum der Hochtemperaturbrennkammer (2) zur Abtrennung von Flüssigkeitsanteilen oder sonstigen aerosolbildenden Bestandteilen aus dem Abgasgemisch (16) schaufelförmige in Abstromrichtung gesehen konkave Anströmelemente (8) in bestimmter Anordnung über die Umfangsfläche verteilt vorgesehen sind, die mit durch die Brennkammerwandung in die Hochtemperaturbrennkammer (2) führenden Einströmdüsen (9) in Verbindung stehen.

## Claims

1. Mobile thermal after-burning installation for a combustible waste gas mixture which possibly contains particles of dust or soot, condensable fractions or condensed liquid fractions, comprising a unit assembly arrangement, consecutive in the longitudinal direction, of burner(s) (1) for auxiliary energy such as fuel oil, natural gas or the like, high-temperature combustion chamber (2), low-temperature combustion chamber (4) with respective annular cylindrical jacket spaces surrounding the combustion chambers, annular gap-shaped inflow duct (6), adjoining the jacket space of the high-temperature combustion chamber (2) on the outflow side, of an annular mixing nozzle (3), which receives the waste gas mixture (16) to be burnt through the inflow duct (6), upwardly deflected chimney (5) and supply means for the auxiliary energy (18), for combustion air (14), for auxiliary air (15) and for the waste gas mixture (16) to be burnt, with heat exchange devices (11, 12, 13) for the preheating of the combustion air, of the auxiliary air and of the waste gas mixture (16) for the heating and combustion by means of support flame(s) generated in burner(s) (1) in the high-temperature combustion chamber (2) and in the low-temperature combustion chamber (4), characterized by the following features :
a) the feed pipe (16) for the waste gas mixture leads tangentially on the upstream side into the jacket space of the high-temperature combustion chamber (2) and feeds the waste gas mixture through arcuate vanes to the interposed annular mixing nozzle (3) to generate a spin in the outflow direction,
b) the feed pipe (15) for the auxiliary air leads tangentially on the outflow side into the jacket space of the low-temperature combustion chamber (4) and feeds the auxiliary air through arcuate vanes, to generate an opposite spin referred to the spin of the waste gas stream, and a further annular inflow duct (7) to the mixing nozzle (3),
c) the mixing nozzle (3), in which the feed flows are united in a shear flow, is arranged peripherally from the low-temperature combustion chamber (4) on the upstream side.

2. After-burning installation according to Claim 1, characterized in that vane-shaped approach flow elements (8), concave considered in the outflow direction: which communicate with inflow nozzles (9) leading through the combustion chamber wall into the high-temperature combustion chamber (2) are provided, distributed in specific arrangement over the circumferential surface, in the jacket space of the high-temperature combustion chamber (2) to separate liquid fractions or other aerosol-forming constituents out of the waste gas mixture (16).

## Revendications

1. Installation mobile de post-combustion thermique pour un mélange de gaz d'échappement combustible contenant le cas échéant des particules de poussière, de suie, des proportions condensées, installation en agencement en groupes de construction se suivant les uns après les autres en direction longitudinale se composant de : brûleur(s) (1) à énergie d'appoint tel que le fioul, le gaz naturel ou similaire, d'une chambre de combustion à haute température (2), d'une chambre de combustion à basse température (4), avec chaque fois des espaces d'enveloppe en forme d'anneaux cylindriques entourant les chambres de combustion, un canal d'entrée (6), d'une buse de mélange (3) de forme annulaire, canal en forme de fente annulaire se raccordant côté aval à l'espace d'enveloppe de la chambre de combustion à haute température (2), la buse (3) étant soumise par le canal d'entrée (6) aux mélanges de gaz d'échappement (16) à brûler, d'une cheminée (5) tournée vers le haut ainsi que les alimentations destinées à l'énergie d'appoint (18), à l'air de combustion (14), à l'air d'appoint (15), ainsi qu'au mélange de gaz d'échappement (16) à brûler, avec des dispositifs échangeurs de chaleur (11, 12, 13) pour le préchauffage de l'air de combustion, de l'air d'appoint ainsi que du mélange de gaz d'échappement (16), pour le chauffage et la combustion dans la chambre de combustion à haute température (2), au moyen de flamme(s) de soutien produite(s) dans le(s) brù- leur(s) (1) et dans la chambre de combustion à basse température (4), caractérisé en ce que :
a) la conduite d'alimentation (16) du mélange de gaz d'échappement débouche côté amont tangentiellement dans l'espace d'enveloppe de la chambre de combustion à haute température (2) et fournit le mélange de gaz d'échappement à la buse de mélange de forme annulaire placée de manière intermédiaire, en passant sur des aubes directrices courbées destinées à la production d'une rotation dans le sens d'écoulement aval,
b) la conduite d'alimentation (15) de l'air d'appoint débouche côté aval tangentiellement dans l'espace d'enveloppe de la chambre de combustion à basse température (4) et fournit l'air d'appoint à la buse de mélange de forme annulaire placée de manière intermédiaire, en passant sur des aubes directrices courbées destinées à la production d'une rotation à contresens par rapport à la rotation de l'écoulement des gaz d'échappement dans le sens d'écoulement aval, ainsi que sur un autre canal d'entrée (7) de forme annulaire,
c) la buse de mélange (3) dans laquelle les courants introduits sont regroupés en un écoulement de cisaillement est disposée en amont et à la périphérie de la chambre de combustion à basse température (4).

2. Installation de post-combustion selon la revendication 1, caractérisée en ce que pour séparer du mélange de gaz d'échappement (16) les proportions de liquide ou autres constituants formant aérosol, des éléments d'arrivée d'écoulement (8) concaves lorsqu'ils sont vus dans le sens de l'écoulement, en forme d'ailettes, sont prévus selon une certaine disposition, répartis sur la surface périphérique, dans l'enceinte d'enveloppe de la chambre de combustion à haute température (2) et reliés aux buses d'entrée (9) menant, à travers la paroi de chambre de combustion, dans la chambre de combustion à haute température (2) axiales, et les écoulements constitués en un écoulement de cisaillement dans la buse de mélange (3) entrent à l'extrémité amont de la chambre de combustion (4).
